# EUROPÄISCHE PATENTSCHRIFT

(11) **EP 0 232 392 B1**
(45) Veröffentlichungstag und Bekanntmachung des Hinweises auf die Patenterteilung: **18.04.1990**
(21) Anmeldenummer: 86905189.6
(22) Anmeldetag: 24.09.1986
(51) Int. Cl.: E04G 21/12

(54) **VERFAHREN UND VORRICHTUNG ZUM VERBINDEN VON MINDESTENS ZWEI STÄBEN**
PROCESS AND DEVICE FOR CONNECTING AT LEAST TWO RODS
PROCEDE ET DISPOSITIF POUR RELIER AU MOINS DEUX BARRES

(30) Priorität: 24.09.1985 CH 4115/85
(43) Veröffentlichungstag der Anmeldung: 19.08.1987
(73) Patentinhaber: STYNER & BIENZ AG, CH-3172 Niederwangen (CH)
(72) Erfinder: GLAUS, Heinrich, CH-3172 Niederwangen (CH); LEHMANN, Peter, CH-3116 Kirchdorf (CH); JOEHR, Hans, CH-3122 Kehrsatz (CH); FREIBURGHAUS, René, CH-3014 Bern (CH)
(74) Vertreter: Seehof, Michel
(86) Internationale Anmeldenummer: CH8600133
(87) Internationale Veröffentlichungsnummer: WO8701753

(56) Entgegenhaltungen:
- DE-A- 2 458 133
- DE-A- 3 223 090
- FR-A- 714 652
- GB-A- 943 486
- US-A- 3 169 559
- US-A- 3 810 495

## Beschreibung

Die vorliegende Erfindung bezieht sich auf ein Verfahren zum Verbinden von mindestens zwei Stäben, wobei ein mit Schliessbacken versehenes Bindegerät einen um die Stäbe reichenden Drahtbügel, dessen Schenkel-Enden Verschlussmittel aufweisen, derart um die zu verbindenden Stäbe bringt, dass die Verschlussmittel, vom Bindegerät aus gesehen, hinter den Stäben miteinander in Eingriff gebracht werden, und auf ein Bindegerät zur Durchführung dieses Verfahrens mit Schliessbacken die ausgebildet sind, die Verschlussmittel am Drahtbügel unterhalb der zu verbindenden Stäbe zum Eingriff zu bringen, sowie auf einen Drahtbügel zur Durchführung dieses Verfahrens, der V-förmig gebogen ist und an den Schenkel-Enden Verschlussmittel aufweist. Ein solches Verfahren und Vorrichtung wird im allgemeinen beim Befestigen von Armierungseisen bei der Herstellung von Stahlbeton-Bauwerken verwendet, wobei die Armierungseisen in der Regel orthogonal aufeinanderliegen und an ihren Kreuzungsstellen miteinander verbunden werden.

Das obige Verfahren sowie das Bindegerät und der Drahtbügel sind aus der US-A-3 810 495 bekannt, worin mit einem angetriebenen Gerät ein steifer Drahtbügel um die zu verbindenden Stäbe gelegt wird, wobei ein Schenkel des Bügels eine Oeffnung aufweist, durch die der andere Schenkel geführt und festgeklemmt wird. Da die Bügel alleine durch ihre Steifigkeit halten, erfordert dies einen grossen Kraftaufwand, der zu einem mechanisch aufwendigen Gerät führt, das störanfällig und schwer und daher für den rauhen Betrieb auf einer Baustelle ungeeignet ist.

Ausserdem sind ein Verfahren und Vorrichtung aus der DE-A-24 58 133 bekannt, worin ein Draht um die zu verbindenden Stäbe gelegt wird, die Enden des Drahtstükkes in das Drillgerät eingeführt und in einer Stossbewegung desselben miteinander verdrillt werden. Dabei muss der Draht mit der Hand um die Stäbe geschlungen werden, wobei es sich in den meisten Fällen um am Boden liegende Bewehrungseisen handelt. Daher muss sich der Arbeiter dabei tief bücken, und anschliessend genau zielen, um beide Drahtenden zu erfassen.

Es konnte sich daher bis jetzt noch keines dieser Geräte auf dem Markt durchsetzen, da sie in der Regel für den rauhen Betrieb auf einer Baustelle zu kompliziert oder störanfällig sind. Aus diesem Grunde herrscht immer noch ein einfaches Verfahren und Gerät vor, bei welchem es vorwiegend auf die Geschicklichkeit und Ausdauer des spezialisierten Arbeiters ankommt. Dabei werden vorgefertigte Drahtstücke verwendet, die an ihren beiden Enden Ringe oder Oesen aufweisen. Infolge der erwünschten Flexibilität und dadurch geringen Dicke des Drahtes, werden aus Sicherheitsgründen jeweils zwei dieser Drahtstücke von Hand um die zu verbindenden Stäbe gelegt und oben die vier Oesen durch eine Verdrillgerät erfasst, das aus einem Stab mit Haken besteht, wobei der Stab gerändelt ist und in einem entsprechenden Griff läuft, so dass beim Ziehen des Griffes der Stab und somit der Haken in Drehung versetzt wird. Dieses Verfahren und Gerät hat den Vorteil, einfach zu sein, wobei jedoch das aus nur zwei Teilen bestehende Gerät den wesentlichen Nachteil aufweist, dass die Drahtstücke unter die zu verbindenden Stäbe hindurchgesteckt werden müssen, so dass sich die ausführende Person tief bücken muss, falls, wie im allgemeinen, die Armierungen am Boden sind. Ausserdem müssen die Drahtstücke in einer Hand getragen werden, während mit der anderen Hand das Gerät bedient wird. Um möglichst viele Drahtstücke auf einmal erfassen zu können, dürfen die Verbindungsstellen an den Oesen nicht auftragen, und es war infolgedessen notwendig, die Oesen zu verschweissen anstatt zu verdrillen. Das bedeutet, pro Arbeitsgang werden zwei Drahtstücke mit vier Schweiss-Stellen benötigt, wodurch deren Herstellung aufwendig und daher relativ kostspielig wird.

Es ist demgegenüber Aufgabe der vorliegenden Erfindung, ein Verfahren und ein Bindegerät zur Durchführung des Verfahrens anzugeben, womit die Verbindung von mindestens zwei Stäben für die Bedienungsperson einfacher und schneller durchgeführt werden kann, das Bindegerät möglichst leicht und handlich sowie dem rauhen Baustellenbetrieb gewachsen ist, und einen Verbindungs-Drahtbügel anzugeben, dessen Material- und Herstellungskosten bei erforderlicher Zuverlässigkeit geringer sind. Diese Aufgabe wird mit dem in den Ansprüchen 1 und 2 beschriebenen Verfahren, dem in den Ansprüchen 3 bis 21 beschriebenen Bindegerät und dem in den Ansprüchen 22 bis 27 beschriebenen Drahtbügel gelöst.

Die Erfindung wird im folgenden anhand von Ausführungsbeispielen näher erläutert.
Fig. 1 zeigt ein erstes Ausführungsbeispiel des erfindungsgemässen Bindegeräts von oben und teilweise aufgeschnitten,
Fig. 2 zeigt das Bindegerät von Figur 1 im Längsschnitt,
Fig. 3 zeigt eine Ausschnittsvergrösserung von Fig. 1,
Fig. 4 zeigt diese Ausschnittsvergrösserung im Längsschnitt,
Fig. 5 zeigt, im vergrösserten Massstab, einen Schnitt gemäss Linie VN von Figur 1,
Fig. 6 zeigt einen Schnitt gemäss Linie VINI von Fig. 3,
Fig. 7 zeigt eine Phase während des Verbindens,
Fig. 8 zeigt eine Ausschnittsvergrösserung eines zweiten Ausführungsbeispiels der Erfindung von oben,
Fig. 9-12 zeigen einen erfindungsgemässen Drahtbügel von verschiedenen Seiten und in zwei verschiedenenen Arbeitsstellungen,
Fig. 13a und b zeigen eine Draufsicht ohne Deckel eines dritten, bevorzugten Ausführungsbeispiels,
Fig. 14a und b zeigen einen Längsschnitt von Figuren 13a und b,
Fig. 15-17 zeigen drei verschiedene Phasen des Schliessvorganges des dritten Ausführungsbeispiels,
Fig. 18 zeigt einen Längsschnitt von Figur 16,
Fig. 19 zeigt einen Schnitt gemäss XIX/XIX von Figur 1a,
Fig. 20 zeigt einen Schnitt gemäss XX/XX von Figur 1a,
Fig. 21 zeigt einen Schnitt gemäss XI/XI von Figur 16,
Fig. 22 zeigt in Draufsicht Drahtbügel gemäss einem weiteren Ausführungsbeispiel, die auf einem Band aufgezogen sind,
Fig. 23 und 24 zeigen im Schnitt einen Drahtbügel gemäss Fig. 22, von beiden Seiten betrachtet, und
Fig. 25-27 zeigen drei Herstellungsbeispiele eines Drahtbügels gemäss Fig. 22.

Anstatt zwei gesonderte Drahtschlaufen mit je zwei Oesen zu verwenden, wird bei dem erfindungsgemässen Verfahren ein Drahtbügel 1 (gemäss den Figuren 9-12) verwendet, der in sich geschlossen ist und, siehe Figur 9, von der Seite aus gesehen V-förmig ausgebildet ist. Die beiden Schenkel 2 und 3 weisen an ihren unteren Enden Verschlussmittel auf, die in vorliegendem Beispiel aus einem Haken 4 am Schenkel 2 und aus der Schlaufe 5 am anderen Schenkel 3 bestehen. Wie insbesondere aus Figur 10 hervorgeht, wird der Haken 4 von den beiden verschweissten Schenkel-Endteilen gebildet, wobei der Haken aus der Schenkel-Ebene herausgebogen ist. Wie aus den Figuren 9 - 12 und deren Beschreibung hervorgeht, wird auch hier der Einzeldraht 6 doppelt genommen, wodurch einerseits eine geeignete Flexibilität und andererseits eine ausreichende Zerreissfestigkeit erreicht werden kann. Jedoch wird der Draht nur an einer Stelle, beim Haken 4, verschweisst, wodurch die Herstellung eines Bügels für eine Verbindungsstelle vereinfacht wird. Die Uebergangsstelle 7 zwischen den beiden Schenkeln ist zuoberst gerundet und weist beidseitig einen Absatz 8 auf, dessen Bedeutung im Zusammenhang mit dem Bindegerät weiter unten erläutert wird. Der Drahtbügel kann aus einem geeigneten, bisher verwendeten Material hergestellt sein, wobei die üblichen Anforderungen an Verformbarkeit, Schweissfähigkeit und Zerreissfestigkeit erfüllt sein müssen.

Im Gegensatz zu den meisten bekannten Verfahren wird nun der Drahtbügel, wie in Figur 9 dargestellt, von oben über die zu verbindenden Eisen gebracht, siehe auch Figur 1. Anschliessend werden die unteren Enden der beiden Schenkel durch die Verschlussmittel 4 und 5 miteinander verbunden, wonach der Haken des Bindegerätes die Uebergangsstelle 7 des Drahtbügels erfasst und den oberen Teil des Bügels verdrillt. Dadurch, dass das Verbinden von oben her erfolgt und der Drahtbügel nicht mehr von Hand unter die Eisen hindurchgeschoben werden muss, wird die Arbeit wesentlich erleichtert, da sich die bedienende Person nicht mehr so tief bücken muss. Im folgeden werden zwei Ausführungsbeispiele eines Bindegerätes beschrieben, mit welchem es möglich ist, die Verschlussmittel des Drahtbügels in Eingriff zu bringen, ohne dass die bedienende Person die Drahtbügel in die Hand nehmen muss, so dass das Verbinden durch einen einzigen Bewegungsablauf des Bindegerätes erfolgt.

Die wichtigste Aufgabe des Bindegerätes ist somit, die Verschlussmittel des Bügels unterhalb der zu verbindenden Stäbe in Eingriff zu bringen und anschliessend das obenliegende Uebergangsteil des Drahtbügels zu erfassen und zu verdrillen, und dies in einem Arbeitsgang.

Das Bindegerät 9 weist ein rechteckiges, hohles Gehäuse 10 auf, das in einer bevorzugten Ausführungsform zugleich als Magazin für die Drahtbügel 1 dient. An seinem vorderen Ende geht das Gehäuse 10 in ein Verschlussteil 11 über, das Schliessbacken 12 aufweist, mit denen die mit Verschlussmitteln versehenen Enden der Drahtbügelschenkel derart gebogen werden, dass die Verschlussmittel miteinander in Eingriff gelangen. Um das Gehäuse und gleitbar daran angeordnet, befindet sich das bewegliche Griffteil 13, mit welchem der vorderste Drahtbügel aus dem Magazin erfasst und nach vorne, respektiv nach unten bewegt wird. Am vorderen Bereich des Gehäuses ist eine Führungsbuchse 14 befestigt, in welcher ein gerändelter Stab 15 mit Bindehaken 16 derart angeordnet ist, dass bei einer Relativbewegung der Führungsbuchse gegenüber dem gerändelten Stab dieser in Drehung versetzt wird. Im vorderen Teil des Führungsgehäuses befindet sich ferner ein Schieber 17, der unter dem Druck einer Feder 18 nach vorne geschoben wird, um die Drahtbügel nach vorne zu stossen und den vordersten der Drahtbügel in eine Stellung zu bringen, aus welcher er vom Griffteil nach vorne geschoben werden kann. Auf dem gerändelten Stab 15 befindet sich eine Druckfeder 19, die die Führungsbuchse 14 nach Beendigung des Bindevorgangs in die Ausgangslage zurückstösst.

Wie insbesondere aus Figur 5 hervorgeht, besteht das Gehäuse 10 aus zwei ineinandergeschachtelten, U-förmigen Gehäuseteilen, in welchen die Drahtbügel geführt sind. In der Mitte werden die Drahtbügel durch eine Leiste 20 niedergehalten, so dass sich die Bügel nicht aufeinanderschieben können. Wie aus den Figuren 1 oder 3 ersichtlich, ist das untere, U-förmig gebogene Blech 21 des Gehäuses von vorne bis nach dem Bindehaken aufgeschnitten und mündet dort, siehe insbesondere Figur 4, in eine Nase 22 mit abgeschrägtem vorderen Ende 23, an welchem der vorderste Drahtbügel anstösst. Gemäss Figur 5 sind an der Unterseite des Griffteils 13, beidseitig der Niederhalte-Leiste 20 je eine Schiebe-Leiste 24 angebracht, die in einen Schlitz 25 im oberen, U-förmigen Gehäuseteil 26 des Gehäuses 10 gleiten. Das Ende des Schlitzes 25 dient zugleich als Anschlag, um zu verhindern, dass das bewegliche Griffteil 13 weiter zurückgezogen werden kann. Wie aus Figuren 3 und 12 ersichtlich, greifen die Schiebe-Leisten 24 in die Absätze 8 des Drahtbügels, um diesen vorwärts zu schieben. Daraus geht hervor, dass das Zusammenwirken der Niederhalte-Leiste 20 mit den Schiebe-Leisten 24 und der Nase 22 bewirkt, dass jeweils nur ein Drahtbügel nach dem andern erfasst werden kann und verhindert wird, dass sich einzelne Drahtbügel aufeinanderschieben.

Im Schliessteil des Gehäuses bilden das Gehäuse-Unterteil 21 und das Gehäuse-Oberteil 26 auf beiden Seiten je einen Kanal 27, in welchem Führungskeile 28 angeordnet sind, die von oben gesehen einen dreieckigen Grundriss haben. Wie aus den verschiedenen Stellungen der Schenkel des Drahtbügels aus Figur 3 ersehen werden kann, bewirken die Führungskeile beim Hineinstossen der Drahtbügel durch den beweglichen Griffteil ein Zusammenziehen der Schenkel, bis sie von den Schliessbacken gänzlich in Schliesslage gebracht werden.

Im ersten Ausführungsbeispiel wird der Drahtbügel durch bewegliche Schliessbacken verformt, um dessen Verschlussmittel zum Eingriff zu bringen. In Figur 1 wird das Gerät in offener und in Figur 3 in geschlossener Stellung gezeigt. Man erkennt eine erste, bewegliche Schliessbacke 29 und eine zweite, bewegliche Schliessbacke 30, die je um eine Drehachse 31 a bzw. 31 b drehbar sind. Die beiden Schliessbacken werden durch eine U-förmige Schliessfeder 32 betätigt, dessen Enden 32 auf die Schliessbacken wirken. Wie in den Figuren 1, 3 und 5 angedeutet, befinden sich am beweglichen Grifftei) 13 zwei Rollen 34, die auf die Schliessfeder wirken. Wie aus diesen Figuren ferner hervorgeht, bewirken die Rollen beim Vorwärtsbewegen des beweglichen Griffteils, dass die Feder zusammengedrückt wird und mit dieser Bewegung auch die beiden Schliessbacken zusammengedrückt werden. Wie aus Figur 3 erkenntlich ist, gleiten die Enden der Drahtbügel bei der Schliessbewegung zunächst entlang der schrägen Fläche 35 der Führungskeile 28 und gelangen anschliessend hinter die Nocken 37, von wo sie auf die Auflagefläche 38 an der in der Zeichnung oberen Schliessbacke und Auflagefläche 39 an der unteren Schliessbacke gelangen.

Die beiden Schliessbacken sind unterschiedlich ausgestaltet, da die beiden Drahtbügel-Enden nicht die gleiche Bewegung ausführen. So wird das Drahtbügel-Ende, an dem sich die Schlaufe 5 befindet, stärker gebogen als das andere Ende, an welchem sich der Verschlusshaken 4 befindet. In der oberen Schliessbacke 29 befindet sich eine Ausnehmung 40, in welche das Schlaufen-Ende des Drahtbügels aufgenommen wird. Das Ende 41 der anderen Schliessbacke 30 ist ausgefräst, um, wie in Figur 3 ersichtlich, das Drahtbügel-Ende mit dem Verschlusshaken 4 aufzunehmen. In Figur 7 ist dargestellt, wie sich der Drahtbügel in der Endlage befindet und man erkennt, dass die Schlaufe derart über den Verschlusshaken gelegt ist, dass bei einer Rückzugbewegung die Schlaufe hinter dem Haken eingreift. Aus Figur 7 ist auch ersichtlich, dass in der Endlage der Drahtbügel beidseitig aus dem durch das untere U-förmige Blech 21 und Nocken 37 gebildeten Kanal herausgleitet, da in dieser Stellung der Drahtbügel, von der Seite aus gesehen, die dünnste Stelle hat.

Aus der Beschreibung und den Figuren 1 bis 7 ergibt sich folgender Arbeitsablauf: Beim Vorwärtsstossen des Bindegerätes über einem Kreuzungspunkt von zwei zu verbindenden Stäben A, B, stösst das Bindegerät entweder mit den Schliessbacken auf den Boden C oder mit dem Schliesshaken auf dem oberen Stab A auf, und in der weiteren Vorwärtsbewegung wird das bewegliche Griffteil 13 nach vorne geschoben. Dadurch wird der Drahtbügel, wie in Figur 3 dargestellt, in die Schliessbacken gestossen. Gleichzeitig werden die Schliessbacken geschlossen, wodurch sich die Verschluss-Schlaufe 5 über den Verschlusshaken 4 legt. Beim Zurückziehen wird zunächst die Verschluss-Schlaufe mit dem Verschlusshaken am Drahtbügel verriegelt und das ganze Bindegerät zurückgezogen. Da der Bindehaken mit dem Drahtbügel im Eingriff steht und der verriegelte Bügel beim Zurückziehen am Stab B anschlägt, wird der Bindehaken durch die Aufwärtsbewegung der Führungsbuchse in Drehung versetzt und der Drahtbügel am oberen Ende bei der Uebergangsstelle verdrillt. Nun braucht nur noch der Bindehaken aus der nach der Verdrehung gebildeten Oese herausgezogen zu werden und die Verbindung ist hergestellt.

Gemäss einem zweiten Ausführungsbeispiel nach Figur 8 können das Schliessteil und die Führungsbacken wesentlich vereinfacht werden. Das Gerät mitsamt dem beweglichen Griffteil ist mit Ausnahme des Verschlussteils dasselbe wie vorgehend beschrieben. Das Verschlussteil 42 enthält im Gegensatz zum ersten Ausführungsbeispiel keine beweglichen, sondern nur noch zwei starre Schliessbacken 43, die gleich gearbeitet sein können. Die starren Schliessbacken 43 weisen eine bogenförmige Schliesskante 44 auf, durch die die beiden Enden des Drahtbügels gegeneinander geführt werden, um in die in Figur 7 gezeichnete Schliesslage zu kommen. Ausserdem werden die Drahtbügel-Enden durch je einen Nocken 45, der gegenüber der Schliesskante angeordnet ist, auf diese Schliesskante unter einem geeigneten Winkel gelenkt, wobei dieser Nocken eine etwa halbkreisförmige Führungsfläche aufweist. Die Funktion dieses Verschlussteiles ist die gleiche wie beim ersten Ausführungsbeispiel, hat jedoch den Vorteil, kein bewegliches Teil aufzuweisen.

Um die einem erheblichen Verschleiss unterworfenen Schliessbacken 43 leicht austauschen zu können, sind diese mit einer Schraube 46 am unteren Gehäuseteil 21 befestigt.

Aus der Beschreibung geht hervor, dass es mit diesem neuen Gerät möglich ist, in einer Hin- und Herbewegung, ohne sich bei Bodenarmierungen bücken zu müssen, zwei Stäbe miteinander zu verbinden. Da der ganze Arbeitsvorgang nur aus einem Stossen und Ziehen besteht, können auch weniger qualifizierte Personen für diese Arbeiten eingesetzt werden. Im Rahmen der vorliegenden Erfindung können verschiedene Einzelheiten anders gestaltet werden. So ist es beispielsweise möglich, das Magazinteil derart zu gestalten, dass auf einem geeigneten Träger wie Karton oder Plastik aufgezogene Drahtbügel in das Gerät eingeschoben werden können. Ferner kann das die Drahtbügel enthaltende Magazin seitwärts am Gehäuse des Bindegerätes, d.h. quer zur Schliessbewegung angeordnet sein, wobei das Gerät eine entsprechende Oeffnung aufweist und der die einzelnen Drahtbügel nach vorne stossende Schieber entsprechend ausgebildet ist.

Ausserdem ist es möglich, die Verschlussmittel am Drahtbügel anders zu gestalten, d.h. den Verschlusshaken und die Verschluss-Schlaufe in eine andere Ebene zu verlegen. Das bedeutet in Bezug auf Figur 9, dass der Verschlusshaken 4 aus der durch die V-förmig angeordneten Schenkel gebildeten Ebene nach oben oder unten heraussteht und das schlaufenförmige Ende von Schenkel 3 dementsprechend gebogen ist.

Zur weiteren vereinfachten Arbeit ist es möglich, die Verdrillung anstatt durch Ziehen des Gerätes durch einen batteriebetriebenen Antrieb durchzuführen, um ein schnelleres, kräftesparendes Arbeiten zu ermöglichen.

In den Figuren 13a bis 27 ist ein weiteres, bevorzugtes Ausführungsbeispiel beschrieben, das an das zweite Ausführungsbeispiel mit festen Backen anknüpft und eine weitere Verbesserung bezüglich sicheres Einhaken der Drahtbügel sowie deren Vereinzelung und sicheres Einschieben in die Schliessvorrichtung bewirkt. Wie im einzelnen noch ausgeführt werden wird, wird diese Verbesserung dadurch erzielt, dass ein beweglicher Teil im Schliessbereich einerseits den Drahtbügel in eine sichere Schliess-Stellung bringt und andererseits eine sichere Vereinzelung der Drahtbügel, um sie sicher in die richtige Ausgangslage zu bringen.

Wie insbesondere aus den Fig. 14a und b sowie 18 hervorgeht, ist der gerändelte Stab 15 mit dem Bindehaken 16 parallel zum Gehäuse 50 des Bindegerätes 51 und somit auch zum Griffteil 52 angeordnet, womit eine besonders kompakte und raumsparende Anordnung möglich ist. Das Gehäuse 50 geht an seinem vorderen Ende in ein Verschlussteil 53 über, das zwei starre Schliessbacken 54 und 55 aufweist. Der gerändelte Stab 15 ist hinten in einer elastischen Lagerung 56 drehbar gelagert und befestigt. Die Lagerung 56 ist mittels elastischen Verbindungen 107 mit zwei Federn 108 in Federhäusern verbunden, die mit dem Griffteil verbunden sind. Man erkennt in Fig. 14a ferner den Deckel 57, der hinten, d.h. in der Zeichnung links, an einer Lagerung 58 angelenkt ist. Im vorderen Bereich des Gehäuses, siehe Fig. 18, ist eine aus zwei Rollen bestehende Führungsbuchse 59 angeordnet, mittels welcher der gerändelte Stab mit dem Bindehaken in Drehung versetzt werden kann. Man erkennt in Fig. 13a einen von den Bandfedern 69 beaufschlagten Bügelschieber 60, der die Drahtbügel 61 in Vorwärtsrichtung stösst, wobei die Bandfedern auf den Federrollen 70 ablaufen.

Das Griffteil 52 mit dem Griff 62 ist am hinteren Ende mit einer Bolzenschraube 63, die in einem Schlitz 64 im Gehäuseboden 65 gleitet, mit diesem verbunden und weist ferner eine Stockführung 106 auf, mit welcher mittels eines Verlängerungsstockes das Gerät aufrecht bedient werden kann, falls Verbindungen am Boden herzustellen sind. Das vordere Ende des Griffteils ist über zwei Schraubenbolzen 66 mit einem T-Stück 67 verbunden, das im Gehäuseunterteil gleitet und eine vielfältige Aufgabe hat, wobei die Schraubenbolzen in einem Längsschlitz 72 im Gehäuseboden 65 gleiten. Oberhalb des Längsschenkels 87 des T-Stücks ist ein mit diesem über eine Feder 89 verbundener Schieber 88 gleitbar angeordnet, der an seinem vorderen Teil zwei Nasen 76 trägt, die in zwei Absätze 77 im jeweils vordersten Drahtbügel 61a greifen.

Anhand der Fig. 15, 16 und 17 wird nun die Schliessbewegung geschildert, wobei die vielfältigen Aufgaben des T-Stücks sowie der durch dieses T-Stück bewegten Teile erläutert werden. In Fig. 15 befindet sich das Gerät in der Ausgangsstellung, wobei der vorderste Drahtbügel 61a a gegebenenfalls mittels einer Ladebewegung in diese Ausgangsstellung gebracht worden ist. Der vorderste Drahtbügel 61a befindet sich ohne Druck im Gerät, wobei der durch den Bügelschieber 60 ausgeübte Druck vom dahinter angeordneten Drahtbügel 61 b aufgefangen wird, dessen beiden Enden an einem Absatz 73 einer Klinke 74 mit Drehpunkt 75 anliegen. Bei der Vorwärtsbewegung des Griffteils 52 wird das mit diesem verbundene T-Stück 67 ebenfalls vorwärts bewegt, bis es sich in der in Figur 16 gezeigten Stellung befindet, wobei die Nasen 76 am Schieber 88 den vordersten Drahtbügel 61a an seinen Absätzen 77 mitnehmen und die Vorderfront des Schiebers an den Anschlagstücken 71 der beiden Schliessbacken anstösst. Dabei geraten die Verschlussteile des Drahtbügels, siehe Fig.16, in je einen Führungskanal 78 und 79, werden diesen entsprechend gekrümmt und in die Schliesslage gebracht. Während der-in der Zeichnung obere-Führungskanal 78 eine Einfräsung in der oberen Schliessbacke 54 ist, befindet sich der andere Führungskanal 79 in einem Drehstück 80, das um einen Zapfen 81 drehbar gelagert ist.

Bei der anschliessenden Vorwärtsbewegung, beim Uebergang zur Stellung von Figur 17, wird nur noch das T-Stück 67 gegen den Druck der Feder 89 vorwärts bewegt, wobei seine kurzen Schenkel 68 zwei in den Schliessbacken angeordnete Kurvenschieber 85, 85a betätigen, die von je einer Feder 105 beaufschlagt sind. Beide Kurvenschieber tragen je einen Klinkenstift 82 zur Betätigung der Klinken 74, während einer, 85a, der beiden Kurvenschieber ausserdem noch eine Schulter 84 aufweist, die auf einen Stift 86 am Drehstück 80 wirkt, um diesen zu drehen. Anschliessend an die Kurvenschieber sind feste Kurvenstücke mit Einbuchtung 103 geformt, in denen - siehe Fig. 17 - der dritte Drahtbügel 61c in dem Moment anliegt, in dem der zweite Bügel 61 frei wird. Das Drehen des Drehstücks bewirkt, dass der im Führungskanal 79 sich befindliche Teil des Drahtbügels nach auswärts gedreht wird, um den Verschluss des Drahtbügels in einen sicheren Eingriff zu bringen.

Beim Zurückziehen des Griffteils werden die Klinken 74 in ihre Ausgangslage gebracht und der Drahtbügel 61c stösst auf den Absatz 73 der Klinke, während der nun vorderste Drahtbügel 61b drucklos ist und in die Führungskanäle gestossen werden kann. Dazu muss dieser jedoch vorher von den entsprechend geformten Nasen 76 am Schieber nach oben gehoben werden. Damit der vorderste Drahtbügel nach dieser Operation sicher an den Nasen anliegt, wird dieser mittels einer Feder 109 nach unten gedrückt, siehe Fig. 18.

Gleichzeitig befindet sich der Uebergangsteil 98 zwischen den beiden Schenkeln des Drahtbügels im Bindehaken, wobei dieser beim Zurückziehen des Bindegerätes durch die Führungsbuchse in Drehung versetzt wird und den Drahtbügel verdrillt. Nach dem Verdrillen braucht nur noch der Bindehaken aus der nach der Verdrehung gebildeten Oese herausgezogen zu werden und die gewünschte Verbindung ist hergestellt.

Von den Fig. 19-21 ausgehend erkennt man, dass das Gehäuse 50 ein U-förmiges Unterteil mit dem Gehäuseboden 65 und den beiden Seitenwänden 90 aufweist und dass am Gehäuseboden eine Führung 91 angeordnet ist, die ebenfalls U-förmig mit daran anschliessenden, waagrechten Schenkeln 92 ausgebildet ist. Diese Führung hat eine zweifache Aufgabe: Zuerst dient sie als Führung für die Drahtbügel 61, und dann als Führung des Bügelschiebers 60. Der Deckel 57 weist ausserdem zwei Führungsleisten 93 auf, um die Drahtbügel niederzuhalten und zu führen.

Im Vergleich zum Drahtbügel 1 weist der Drahtbügel 61a eine eckigere Form auf, wobei insbesondere die Schulter 77 ausgeprägt ist und annähernd rechtwinklig ist, um einen guten Eingriff der Nocken 76 am Schieber 88 zu gewährleisten. Der eine Verschluss-Schenkel 94 ist breiter als der andere Schenkel 95, und der Haken 96 ist in diesem Ausführungsbeispiel in der gleichen Ebene wie der bestehende Verschluss-Schenkel 94. Im vorliegenden Beispiel besteht der Drahtbügel aus zwei Drähten 101, 102, die an vier Punkten 97 zusammengeschweisst sind. Beim Uebergang 98 zwischen den beiden Verschluss-Schenkeln sind die beiden Drähte offen, um das Kunststoffband 99 zwischen sich aufzunehmen. Das Kunststoffband ist lediglich ein Verpackungs- und Transportband. Nach dem Laden des Bandes mit den Drahtbügeln in die Maschine wird das Band entfernt.

In der geschlossenen Stellung gemäss Fig. 17 sieht man, dass der schmälere Verschluss-Schenkel 95 in den breiteren Verschluss-Schenkel 94 fasst und die untere Verschluss-Schlaufe 100 des schmäleren Verschluss-Schenkels hinter den Haken 96 greift. Die Drahtbügel können wie in Fig. 25 oder 26 verschweisst werden oder aus einem einzigen Draht 6 geformt sein, wie gemäss Fig. 27.

Auch bei der bevorzugten Ausführungsvariante ist es möglich, die Verdrillung beim Ziehen des Gerätes durch einen batteriebetriebenen Antrieb durchzuführen. In den bis jetzt beschriebenen Ausführungsbeispielen wurde der Einfachheit halber ein Bindehaken verwendet, doch ist es auch möglich, statt dessen einen Greifmechanismus vorzusehen.

## Patentansprüche

1. Verfahren zum Verbinden von mindestens zwei Stäben, wobei ein mit Schliessbacken versehenes Bindegerät einen um die Stäbe reichenden Drahtbügel, dessen Schenkel-Enden Verschlussmittel aufweisen, derart um die zu verbindenden Stäbe bringt, dass die Verschlussmittel, vom Bindegerät aus gesehen, hinter den Stäben miteinander in Eingriff gebracht werden, dadurch gekennzeichnet, dass ein drehbares Greifmittel (16) am Bindegerät (9, 51) das vor den Stäben (A, B) sich befindliche Oberteil (7, 98) des geschlossenen Drahtbügels (1, 61) erfasst und bei einer Ziehbewegung verdrillt.

2. Verfahren nach Anspruch 1, dadurch gekennzeichnet, dass das Bindegerät (9, 51) bei einer Stossbewegung einen Drahtbügel (1, 61) in zwei Schliessbacken (29, 30; 43; 54, 55) bringt und diese die beiden Schenkel-Enden des Drahtbügels gegeneinander verformen, um die Verschlussmittel (4,96; 5,100) am Drahtbügel in Eingriff zu bringen, und dass bei der anschliessenden ZiehBewegung das mit dem Drahtbügel-Oberteil in Eingriff stehende Greifmittel (16) in Drehung versetzt wird.

3. Bindegerät zur Durchführung des Verfahrens nach Anspruch 1 oder 2, mit Schliessbacken (29, 30; 43; 54, 55) die ausgebildet sind, die Verschlussmittel (4, 96; 5, 100) am Drahtbügel (1, 61) unterhalb der zu verbindenden Stäbe (A, B) zum Eingriff zu bringen, dadurch gekennzeichnet, dass es ein bewegliches Griffteil (13, 52) zur Vorwärtsbeförderung eines Drahtbügels (1, 61) und ein drehbares Greifmittel (16) aufweist, um das Oberteil (7, 98) des geschlossenen Drahtbügels (1, 61) zu verdrillen.

4. Bindegerät nach Anspruch 3, dadurch gekennzeichnet, dass die Schliessbacken (54, 55) starr sind, wobei eine Schliessbacke (54) einen starren Führungskanal (78) und die andere Schliessbacke (55) einen beweglichen Führungskanal (79) aufweist, der derart gesteuert ist, dass bei der Schliessbewegung der darinliegende Schenkel (95) mit den Verschlussmitteln (100) des Drahtbügels (1a) vom anderen Schenkel (94) wegbewegt wird, um einen sicheren Eingriff der Verschlussmittel zu bewirken.

5. Bindegerät nach Anspruch 4, dadurch gekennzeichnet, dass der bewegliche Führungskanal (79) ein Drehstück (80) mit einem Zapfen (81) ist, an dem bei der Vorwärtsbewegung des Griffteils (52) das Drehstück gedreht wird.

6. Bindegerät nach einem der Ansprüche 3 bis 5, dadurch gekennzeichnet, dass das Griffteil (52) mit einem im Gehäuse (50) gleitenden T-Stück (67) verbunden ist, das einen gegenüber dem T-Stück unter Federdruck (89) verschiebbaren Schieber (88) mit zwei Nasen (76) aufweist, die mit den Absätzen (77) des jeweils vordersten Bügels (61a) im Eingriff stehen, um diesen vorwärts zu bewegen und dass die kurzen Schenkel (68) je einen Kurvenschieber (85, 85a), der in den Schliessbacken unter Federdruck (105) läuft, beaufschlagen, wobei einer der Kurvenschieber (85a) Mittel (84) aufweist, um das Drehstück (80) zu betätigen.

7. Bindegerät nach Anspruch 6, dadurch gekennzeichnet, dass jeder Kurvenschieber (85, 85a) ferner je einen Stift (82) aufweist, um eine den Vorschub des nachfolgenden Drahtbügels (61 b) sperrende Klinke (74) zu lösen.

8. Bindegerät nach einem der Ansprüche 3 bis 7, dadurch gekennzeichnet, dass das Bindegerät (51) ein aus einem U-förmigen Bodenteil mit Boden (65) und zwei Seitenwänden (90) und einem angelenkten Deckel (57) bestehendes Gehäuse (50) aufweist, wobei der Deckel zwei Führungsleisten (93) zum Niederhalten und der Boden eine U-förmige Führung (91) mit zwei waagrechten Schenkeln (92) zum Führen der Drahtbügel (61) und eines Drahtbügel-Schiebers (60) aufweist.

9. Bindegerät nach Anspruch 8, dadurch gekennzeichnet, dass der Bügelschieber (60) von zwei beidseitig angeordneten Bandfedern (69) vorwärts gezogen wird.

10. Bindegerät nach Anspruch 3, dadurch gekennzeichnet, dass die Schliessbacken (43) starr sind und je eine bogenförmige Schliesskante (44) aufweisen und gegenüber den Schliesskanten je ein Führungsnocken (45) angeordnet ist, um die Enden des Drahtbügels auf die Schliesskanten zu lenken.

11. Bindegerät nach Anspruch 3, dadurch gekennzeichnet, dass die Schliessbacken (29, 30) beweglich sind und von einer U-förmigen Schliessfeder (32) betätigbar sind, wobei die die Schliessbewegung durchführenden Schenkel (32) der Schliessfeder ihrerseits durch je eine Rolle (34) an der Unterseite des beweglichen Griffteils (13) gegeneinander bewegbar sind.

12. Bindegerät nach Anspruch 11, dadurch gekennzeichnet, dass eine bewegliche Schliessbacke (29) eine Ausnehmung (40) zur Aufnahme des Schlaufen-Endes (5) des Drahtbügels und das Ende der anderen Schliessbacke (30) eine Ausfräsung (41) zur Aufnahme des mit einem Verschlusshaken (4) versehenen, anderen Ende des Drahtbügels aufweist.

13. Bindegerät nach Anspruch 11 oder 12, dadurch gekennzeichnet, dass das Verschlussteil (11) des Bindegerätes (9) seitlich angeordnete Ablenk- und Führungsmittel (28, 35; 37) aufweist, um die Drahtbügel-Enden auf die Schliessbacken (29, 30) zu lenken.

14. Bindegerät nach einem der Ansprüche 3 bis 13, dadurch gekennzeichnet, dass das Bindegerät (9, 51) ein Gehäuse (10, 50) aufweist, an welchem das bewegliche Griffteil (13, 52) gleitend angeordnet und eine Führungsbuchse (14, 59) befestigt ist, in der ein gerändelter Stab (15) mit Bindehaken (16) als Greifmittel derart angeordnet ist, dass bei einer Relativbewegung zwischen der Führungsbuchse und dem Stab dieser in Drehung versetzt wird.

15. Bindegerät nach Anspruch 14, dadurch gekennzeichnet, dass der gerändelte Stab (15) im Gehäuse (50) und parallel zum Gehäuseboden angeordnet ist.

16. Bindegerät nach einem der Ansprüche 10 bis 14, dadurch gekennzeichnet, dass das Gehäuse (10) hohl ist und das dem Griffteil (13) zugewandte Gehäuse-Oberteil (26) innen eine Niederhalte-Leiste (20) und das Griffteil innen beidseitig dieser Leiste je eine Schiebeleiste (24) aufweist, die in einem Schlitz (25) im Gehäuse-Oberteil laufen, um bei Betätigung einen Drahtbügel nach dem anderen vorwärts stossen zu können, wobei das Gehäuse-Unterteil (21) eine aufwärts ragende Nase (22) aufweist, die zusammen mit der Niederhalteleiste (20) verhindert, dass sich die Drahtbügel aufeinander schieben.

17. Bindegerät nach Anspruch 16, dadurch gekennzeichnet, dass die beiden Gehäuseteile im Verschlussteil (11) aufgeschnitten und ausgebildet sind, je einen nach innen offenen Kanal (27) für die Drahtbügel zu bilden.

18. Bindegerät nach einem der Ansprüche 3 bis 17, dadurch gekennzeichnet, dass das Gehäuse (10, 50) als ladbares Magazin für die Drahtbügel ausgebildet ist und einen unter Federdruck stehenden Schieber (17, 60) aufweist.

19. Bindegerät nach einem der Ansprüche 3 bis 18, dadurch gekennzeichnet, dass die Führungsbuchse (14) von einer Druckfeder (19) beaufschlagt ist.

20. Bindegerät nach einem der Ansprüche 3 bis 19, dadurch gekennzeichnet, dass die Drahtbügel (1) in einem Magazin angeordnet sind, das quer zur Schliessbewegung in das Gehäuse steckbar ist.

21. Bindegerät nach einem der Ansprüche 3 bis 20, dadurch gekennzeichnet, dass das Bindegerät einen Batterie-betriebenen Antrieb aufweist.

22. Drahtbügel zur Durchführung des Verfahrens nach Anspruch 1 oder 2, der V-förmig gebogen ist und an den Schenkel-Enden (2, 94; 3, 95) Verschlussmittel (4, 96; 5, 100) aufweist, dadurch gekennzeichnet, dass er aus einem doppelten, in sich geschlossenen Draht (6, 101, 102) besteht und die Verschlussmittel ein Verschluss-Haken (4, 96) an einem Schenkel (2, 94) und eine Verschluss-Schlaufe (5, 100) am anderen Schenkel (3, 95) sind.

23. Drahtbügel nach Anspruch 22, dadurch gekennzeichnet, dass der Verschluss-Haken (4) aus der vom doppelten Draht (6) gebildeten Ebene des Schenkels (2) in Richtung des anderen Schenkels (3) heraussteht.

24. Drahtbügel nach Anspruch 22, dadurch gekennzeichnet, dass der Verschluss-Haken (96) des Schenkels (94) in der vom doppelten Draht (6, 100, 101) gebildeten Ebene liegt und dieser Schenkel breiter ist als der andere (95) mit der Verschluss-Schlaufe (100), so dass der schmalere Schenkel (95) durch den breiteren Schenkel steckbar ist.

25. Drahtbügel nach einem der Ansprüche 22 bis 24, dadurch gekennzeichnet, dass er beidseitig der Uebergangsstelle (7, 98) zwischen den beiden Schenkeln je einen Absatz (8, 77) aufweist, an welchem die Schiebeleisten (24) im Griffteil oder die Nasen (76) am Schieber (88) zum Eingriff bringbar sind.

26. Drahtbügel nach einem der Ansprüche 22 bis 25, dadurch gekennzeichnet, dass er aus zwei Drähten (101, 102) besteht, die mindestens an den Verschlussmitteln (96, 100) geschweisst sind.

27. Drahtbügel nach einem der Ansprüche 22 bis 26, dadurch gekennzeichnet, dass sie auf einem Streifen (99) aufgezogen sind, wobei der Streifen an der Uebergangsstelle (7, 98) durch die beiden Drähte (6, 101, 102) durchgeschoben ist.

## Revendications

1. Procédé pour relier au moins deux barres, selon lequel un étrier en fil de fer qui s'étend autour des barres et dont les extrémités des branches sont munies de moyens de fermeture, est mis en place autour des barres à relier, par un appareil à lier comportant des mâchoires de fermeture, de telle façon que les moyens de fermeture, vus du côté de l'appareil à lier, sont engagés derrière les barres, caractérisé en ce qu'un moyen preneur rotatif (16) de l'appareil à lier (9, 51) saisit la partie supérieure (7, 98) de l'étrier en fil de fer (1, 61) bouclé, celle-ci étant située devant les barres (A, B), et la torsade lors d'un mouvement de retrait.

2. Procédé selon la revendication 1, caractérisé en ce que l'appareil à lier (9, 51) place un étrier en fil de fer (1, 61) dans deux mâchoires de fermeture (29, 30; 43; 54, 55) durant un mouvement de poussée, et que celles-ci déforment tes deux extrémités des branches de l'étrier en fil de fer l'une contre l'autre pour que les moyens de fermeture (4, 96; 5, 100) de l'étrier en fil de fer soient engagés, et que le moyen preneur (16) qui est en prise avec la partie supérieure de l'étrier en fil de fer, est mis en rotation lors du mouvement de retrait qui suit.

3. Appareil pour la mise en oeuvre du procédé selon la revendication 1 ou 2, ayant des mâchoires de fermeture (29, 30; 43; 54, 55) adaptées à engager les moyens de fermeture (4, 96; 5, 100) de l'étrier en fil de fer (1, 61) au-dessous des barres (A, B) à relier, caractérisé en ce qu'il comprend une poignée mobile (13, 52) pour déplacer un étrier en fil de fer (1, 61), ainsi qu'un moyen preneur rotatif (16) pour torsader la partie supérieure (7, 98) de l'étrier en fil de fer (1, 61) bouclé.

4. Appareil à lier selon la revendication 3, caractérisé en ce que les mâchoires de fermeture (54, 55) sont fixes, l'une des mâchoires de fermeture (54) ayant une rainure de guidage fixe (78) et l'autre mâchoire de fermeture (55) ayant une rainure de guidage (79) mobile qui est commandée de manière que lors du mouvement de fermeture, la branche (95) de l'étrier en fil de fer (1a) pourvue des moyens de fermeture (100) vienne à s'éloigner de l'autre branche (94) afin d'effectuer un engagement effectif des moyens de fermeture.

5. Appareil à lier selon la revendication 4, caractérisé en ce que la rainure de guidage mobile (79) est formée par une pièce rotative (80) ayant un pivot (81) sur lequel la pièce rotative est tournée lors du mouvement d'avance de la poignée (52).

6. Appareil à lier selon l'une quelconque des revendications 3 à 5, caractérisée en ce que la poignée (52) est reliée à une pièce en T (67) qui glisse dans le boîtier (50) et qui comprend une coulisse (88) déplaçable par rapport à la pièce en T sous pression d'un ressort (89), munie de deux taquets (76) qui s'engagent avec les épaulements (77) de l'étrier situé chaque fois le plus en avant (61a) pour faire avancer celui-ci, et que les branches courtes (68) de la pièce en T actionnent chacune une coulisse à cames (85,85a) qui glisse dans les mâchoires de fermeture sous l'action d'un ressort (105), une des coulisses à cames (85a) ayant des moyens (84) pour commander la pièce rotative (80).

7. Appareil à lier selon la revendication 6, caractérisé en ce que chacune des coulisses à cames (85, 85a) comporte en plus un goujon (82) pour libérer un cliquet (74) qui bloque l'avance de l'étrier en fil de fer suivant (61 b).

8. Appareil à lier selon l'une quelconque des revendications 3 à 7, caractérisé en ce que l'appareil à lier (51) comprend un boîtier (50) qui est constitué d'une partie de fond en U ayant une base (65) et deux parois latérales (90) et d'un couvercle articulé, le couvercle présentant deux barres de guidage (93), et le fond ayant un guidage en U (91) à deux montants horizontaux (92), pour abaisser et pour guider, respectivement, les étriers en fil de fer (61) et un poussoir d'étriers (60).

9. Appareil à lier selon la revendication 8, caractérisé en ce que le poussoir d'étriers (60) est tiré vers l'avant par deux ressorts à ruban (69) disposés de chaque côté.

10. Appareil à lier selon la revendication 3, caractérisé en ce que les mâchoires dé fermeture (43) sont fixes et comportent chacune une arête de fermeture (44) arquée et qu'un ergot de guidage (45) correspondant est disposé en face des arêtes de fermeture pour guider les extrémités de l'étrier en fil der fer sur les arêtes de fermeture.

11. Appareil à lier selon la revendication 3, caractérisé en ce que les mâchoires de fermeture (29, 30) sont mobiles et peuvent être actionnées par un ressort de fermeture en forme de U (32), les branches (32) du ressort de fermeture qui effectuent le mouvement de fermeture pouvant elles-mêmes être forcées l'une contre l'autre par un rouleau (34) au bas de la poignée (13) mobile.

12. Appareil à lier selon la revendication 11, caractérisé en ce qu'une mâchoire de fermeture mobile (29) comporte une creusure (40) pour recevoir l'extrémité munie d'une boucle (5) de l'étrier en fil de fer, et que l'extrémité de l'autre mâchoire de fermeture (30) comporte une fraisure (41) pour recevoir l'autre extrémité de l'étrier en fil de fer qui est pourvue d'un crochet de fermeture (4).

13. Appareil à lier selon la revendication 11 ou 12, caractérisé en ce que la partie de fermeture (11) de l'appareil à lier (9) comporte des moyens de déviation et de guidage (28, 35; 37) disposés latéralement, afin de guider les extrémités de l'étrier en fil de fer sur les mâchoires de fermeture (29, 30).

14. Appareil à lier selon l'une quelconque des revendications 3 à 13, caractérisé en ce que l'appareil à lier (9, 51) comporte un boîtier (10,50) sur lequel sont montées la poignée mobile (13, 52) coulissante et une douille de guidage (14, 59), dans laquelle douille est agencée une barre moletée (15) avec un crochet à lier (16) en tant que moyen preneur de telle manière que, lors d'un mouvement relatif entre la douille de guidage et la barre, cette dernière est mise en rotation.

15. Appareil à lier selon la revendication 14, caractérisé en ce que la barre moletée (15) est située dans le boîtier (50) et disposée parallèlement au fond du boîtier.

16. Appareil à lier selon l'une quelconque des revendications 10 à 14, caractérisé en ce que le boîtier (10) est creux et que le haut du boîtier (26) faisant face à la poignée (13) comporte à l'intérieur une barre d'abaissement (20), et que la poignée comporte à l'intérieur une barre d'avancement (24) de chaque côté de cette barre, ces barres d'avancement coulissant dans une fente (25) du haut du boîtier afin de provoquer, lors de l'actionnement, l'avancement d'un étrier en fil de fer après l'autre, le bas du boîtier (21) comportant une corne (22) se dirigeant vers le haut qui empêche, ensemble avec la barre d'abaissement (20), que les étriers en fil de fer ne s'entassent.

17. Appareil à lier selon la revendication 16, caractérisé en ce que les deux parties du boîtier sont ouvertes à la partie de fermeture (11), et qu'elles sont conformées de sorte à former chacune un passage (27) s'ouvrant vers l'intérieur pour les étriers en fil de fer.

18. Appareil à lier selon l'une quelconque des revendications 3 à 17, caractérisé en ce que le boîtier (10, 50) est conçu comme magasin rechargeable pour les étriers, et qu'il comporte un poussoir (17, 60) soumis à l'action d'un ressort.

19. Appareil à lier selon l'une quelconque des revendications 3 à 18, caractérisé en ce que la douille de guidage (14) est soumise à l'action d'un ressort (19).

20. Appareil à lier selon l'une quelconque des revendications 3 à 19, caractérisé en ce que les étriers en fil de fer (1) sont disposés dans un magasin qui peut être inséré dans le boîtier perpendiculairement au mouvement de fermeture.

21. Appareil à lier selon l'une quelconque des revendications 3 à 20, caractérisé en ce que l'appareil à lier comporte un entraînement actionné par une batterie.

22. Etrier en fil de fer pour la mise en oeuvre du procédé selon la revendication 1 ou 2, qui est plié en forme de V et qui comporte des moyens de fermeture (4, 96; 5, 100) aux extrémités des branches (2, 94; 3, 95), caractérisé en ce qu'il consiste en un fil de fer double et fermé sur lui- même (6, 101, 102), et que le moyens de fermeture sont un crochet de fermeture (4, 96) à une branche (2, 94) et une boucle de fermeture (5, 100) à l'autre branche (3, 95).

23. Etrier en fil de fer selon la revendication 22, caractérisé en ce que le crochet de fermeture (4) se dégage du plan de la branche (2) formé par le fil de fer double (6), en direction de l'autre branche (3).

24. Etrier en fil de fer selon la revendication 22, caractérisé en ce que le crochet de fermeture (96) de la branche (94) se trouve dans le plan formé par le fil de fer double (6, 100, 101), et que cette branche est plus large que l'autre (95), qui est munie d'une boucle de fermeture (100), de façon que la branche plus étroite (95) peut être insérée à travers la branche plus large.

25. Etrier en fil de fer selon l'une quelconque des revendications 22 à 24, caractérisé en ce qu'il comporte, de chaque côté du point de transition (7, 98) entre les deux branches, un épaulement (8, 77) avec lequel les barres d'avancement (24) de la poignée ou les taquets (76) des coulisses (88) peuvent être engagés.

26. Etrier en fil de fer selon l'une quelconque des revendications 22 à 25, caractérisé en ce qu'il consiste en deux fils de fer (101, 102) qui sont soudés au moins à l'endroit des moyens de fermeture (96, 100).

27. Etriers en fil de fer selon l'une quelconque des revendications 22 à 26, caractérisés en ce qu'ils sont alignés sur une bande (99), la bande passant entre les deux fils de fer (6, 101, 102) au point de transition (7,98).

## Claims

1. A method for connecting at least two rods, wherein a binding apparatus provided with closing jaws brings a wire loop, the leg portion ends of which have locking means, around the rods in such a manner that, when viewed from the binding apparatus, the locking means are brought into engagement with each other behind the rods, characterized in that a rotatable grabbing means (16) of the binding apparatus (9, 51) seizes the upper portion (7, 98) of the closed wire clamp (1, 61) situated in front of the rods (A, B) and twists it during a pulling movement.

2. A method as claimed in claim 1, characterized in that the binding apparatus (9, 51) brings. a wire clamp (1, 61) into two closing jaws (29, 30; 43; 54, 55) during a pushing movement, and the closing jaws bend the two leg portion ends of the wire clamp towards each other in order to bring the locking means (4, 96; 5, 100) on the wire clamp into engagement, and in that, during the subsequent pulling movement, the grabbing means (16), which is in engagement with the upper portion of the wire clamp, is set in rotation.

3. A binding apparatus for accomplishing the method as claimed in claim 1 or 2, having closing jaws (29, 30; 43; 54, 55) which are adapted to bring the locking means (4,96; 5, 100) on the wire clamp (1, 61) into engagement beneath the rods (A, B) to be connected, characterized in that the binding apparatus has a displaceable gripping member (13, 52) for the forward conveyance of a wire clamp (1, 61), and a rotatable grabbing means (16) for twisting the upper portion (7,98) of the closed wire clamp (1, 61).

4. A binding apparatus as claimed in claim 3, characterized in that the closing jaws (54, 55) are rigid, one closing jaw (54) having a rigid guide passage (78) and the other closing jaw (55) having a displaceable guide passage (79) which is controlled in such a manner that, during the closing movement, the leg portion (95) situated in this guide passage is moved away from the other leg portion (94) by the locking means (100) of the wire clamp (1a) in order to effect a secure engagement of the locking means.

5. A binding apparatus as claimed in claim 4, characterized in that the displaceable guide passage (79) is a rotatable member (80) having a journal (81) on which the rotatable member is rotated during the forward movement of the gripping member (52).

6. A binding apparatus as claimed in any one of claims 3 to 5, characterized in that the gripping member (52) is connected to a T-shaped member (67), which slides in the housing (50) and has a slide member (88) which is displaceable relative to the T-shaped member by the pressure of a spring (89), the slide member having two projection members (76) which are in engagement with the shoulders (77) of the particular foremost clamp (61 a) in order to move the clamp forwardly, and in that the short leg portions (68) each actuate a particular cam slide (85, 85a), which slides in the closing jaws by the pressure of a spring (105), one of the cam slides (85a) having means (84) to actuate the rotatable member (80).

7. A binding apparatus as claimed in claim 6, characterized in that each cam slide (85, 85a) additionally has a respective pin (82) for releasing a pawl (74) which blocks the advancing movement of the following wire clamp (61 b).

8. A binding apparatus as claimed in any one of claims 3 to 7, characterized in that the binding apparatus (51) has a housing (50) which comprises a U-shaped base portion having a base (65) and two lateral walls (90) and a pivotally mounted cover (57), the cover having two guide bars (93) for holding-down purposes, and the base having a U-shaped guide means (91) with two horizontal leg portions (92) for guiding the wire clamps (61) as well as a wire clamp slide (60).

9. A binding apparatus as claimed in claim 8, characterized in that the clamp slide (60) is pulled forwardly by two spring strips (69) which are disposed at each end.

10. A binding apparatus as claimed in claim 3, characterized in that the closing jaws (43) are rigid and each have an arcuate closing edge (44) and in that a guide cam (45) is disposed opposite each closing edge in order to guide the ends of the wire clamp onto the closing edges.

11. A binding apparatus as claimed in claim 3, characterized in that the closing jaws (29, 30) are displaceable and are actuable by a U-shaped closing spring (32), the leg portions (32) of the closing spring which accomplishes the closing movement in turn being displaceable relative to each other by means of a respective roller (34) on the underside of the displaceable gripping member (13).

12. A binding apparatus as claimed in claim 11, characterized in that a displaceable closing jaw (29) has a recess (40) for accommodating the loop end (5) of the wire clamp, and the end of the other closing jaw (30) has a milled portion (41) for accommodating the other end of the wire clamp which is provided with a locking hook (4).

13. A binding apparatus as claimed in claim 11 or 12, characterized in that the locking member (11) of the binding apparatus (9) has laterally disposed deflection and guide means (28, 35; 37) for guiding the wire clamp ends onto the closing jaws (29, 30).

14. A binding apparatus as claimed in any one of claims 3 to 13, characterized in that the binding apparatus (9, 51) has a housing (10, 50) on which the displaceable gripping member (13, 52) is slidingly disposed and on which a guide bush (14, 59) is mounted, a knurled rod (15) with a binding hook (16) being disposed in the guide bush as a . grabbing means in such a manner that the rod is set in rotation in the event of a relative movement occurring between the guide bush and the rod.

15. A binding apparatus as claimed in claim 14, characterized in that the knurled rod (15) is disposed in the housing (50) and extends parallel to the housing base.

16. A binding apparatus as claimed in any one of claims 10 to 14, characterized in that the housing (10) is hollow, and the upper housing portion (26) facing the gripping member (13) is provided internally with a hold-down bar (20) and the gripping member is provided internally with a slide bar (24) on each side of this hold-down bar, the slide bars extending in a slot (25) in the upper housing portion to permit one wire clamp after another to be pushed forwardly in succession upon actuation, the lower housing portion (21) having an upwardly protruding extension member (22) which, together with the hold-down bar (20), prevents the wire clamps from sliding over one another.

17. A binding apparatus as claimed in claim 16, characterized in that the two housing portions are split in the locking member (11) and are each adapted to form an internally open passage (27) for the wire clamps.

18. A binding apparatus as claimed in any one of claims 3 to 17, characterized in that the housing (10, 50) is a loadable magazine for the wire clamps and has a slide member (17, 60) which is subject to spring pressure.

19. A binding apparatus as claimed in any one of claims 3 to 18, characterized in that the guide bush (14) is actuated by a compression spring (19).

20. A binding apparatus as claimed in any one of claims 3 to 19, characterized in that the wire clamps (1) are disposed in a magazine which is insertable into the housing at right angles to the closing movement.

21. A binding apparatus as claimed in any one of claims 3 to 20, characterized in that the binding apparatus has a battery-powered drive means.

22. A wire clamp for accomplishing the method as claimed in claim 1, which is bent to the shape of a V and which is provided with locking means (4, 96; 5, 100) at its leg portion ends (2, 94; 3,95), characterized in that it consists of a double wire (6, 101, 102) which is closed upon itself, and in that the locking means are a locking hook (4, 96) on one leg portion (2, 94) and a locking loop (5, 100) on the other leg portion (3, 95).

23. A wire clamp as claimed in claim 22, characterized in that the locking hook (4) protrudes from the plane of the leg portion (2) formed by the double wire (6), in a direction towards the other leg portion (3).

24. A wire clamp as claimed in claim 22, characterized in that the locking hook (96) of the leg portion (94) lies in the plane formed by the double wire (6, 100, 101), and in that this leg portion is wider that the other leg portion (95) with the locking loop (100) so that the narrower leg portion (95) is insertable through the wider leg portion.

25. A wire clamp as claimed in any one of claims 22 to 24, characterized in that it has a shoulder (8, 77) on each side of the transitional point (7, 98) between the two leg portions, and the slide bars (24) in the gripping member or the projection members (76) on the slide member (88) are adapted to be brought into engagement with said shoulders.

26. A wire clamp as claimed in any one of claims 22 to 25, characterized in that it consists of two wires (101, 102) which are welded at least at the locking means (96, 100).

27. Wire clamps as claimed in any one of claims 22 to 26, characterized in that they are attached to a strip (99), the strip being pushed through the two wires (6, 101, 102) at the transitional point (7, 98).
